# EUROPÄISCHE PATENTSCHRIFT

(11) **EP 3 016 762 B1**
(45) Veröffentlichungstag und Bekanntmachung des Hinweises auf die Patenterteilung: **24.06.2020**
(21) Anmeldenummer: 14736733.8
(22) Anmeldetag: 02.07.2014
(51) Int. Cl.: B22D 11/12, B22D 11/128, B22D 11/14, F27B 9/20, B21B 1/46, B21B 39/00, B21B 45/00, F27B 9/02, F27B 9/10, F27B 9/38

(54) **GIESSWALZANLAGE UND VERFAHREN ZUM HERSTELLEN VON METALLISCHEM WALZGUT**
CAST-ROLLING INSTALLATION AND METHOD FOR PRODUCING METALLIC ROLLED STOCK
INSTALLATION DE LAMINAGE DE COULÉE CONTINUE ET PROCÉDÉ DE FABRICATION DE PRODUIT LAMINÉ MÉTALLIQUE

(30) Priorität: 03.07.2013 DE 102013212951
(43) Veröffentlichungstag der Anmeldung: 11.05.2016
(73) Patentinhaber: SMS group GmbH, 40237 Düsseldorf (DE)
(72) Erfinder: JEPSEN, Olaf Norman, 57072 Siegen (DE); KLEINSCHMIDT, Guido, 47447 Moers (DE); REIFFERSCHEID, Markus, 41352 Korschenbroich (DE); ROSENTHAL, Dieter, 57572 Niederfischbach (DE); SPRUNG, Christian, 40883 Ratingen (DE)
(74) Vertreter: Klüppel, Walter
(86) Internationale Anmeldenummer: PCT/EP2014/064081
(87) Internationale Veröffentlichungsnummer: WO 2015/000968

(56) Entgegenhaltungen:
- EP-A1- 0 625 383
- EP-A1- 2 399 683
- EP-A1- 2 441 538

## Beschreibung

Die Erfindung betrifft eine Gießwalzanlage und ein Verfahren zum Herstellen von metallischem Walzgut aus Kohlenstoffstahl.

Derartige Gießanlagen und Verfahren sind im Stand der Technik grundsätzlich bekannt; siehe z. B. die Druckschriften DE 196 81 466, EP 1 112 128, DE 693 16 703, EP 1 833 623 und EP 1 940 566.

Konkret offenbart die europäische Patentschrift EP 1 833 623 B1 eine Gießwalzanlage zur Herstellung von Brammen mit einer Kokille, einer der Kokille nachgeschalteten Strangführung zum Umlenken des gegossenen Gießstrangs aus der Vertikalen in die Horizontale, einem Erwärmungsofen, einer Entzunderungsvorrichtung, einem Vorgerüst, einem Steckelwalzwerk, einer Schere, einer Kühlvorrichtung und einem Haspel. Der Gießstrang bzw. die Brammen gehen nach Durchlaufen des Erwärmungsofens zunächst durch das Vorgerüst, bevor sie in das Steckelwalzwerk einlaufen. Alle genannten Komponenten der Anlage liegen in einer Linie.

Die europäische Patentschrift EP 1 940 566 B1 offenbart eine Dünnbrammengießmaschine mit einer Tandemwalzeinrichtung. Bereits in der Strangführung ist eine Dickenreduktion für den Gießstrang vorgesehen; ein sogenannter Liquid Core Reduction LCR-Bereich. Der Radius zur Umlenkung des Gießstrangs in die Horizontale ist kleiner als 2 m, die Gießdicke beträgt 25 - 32 mm und die Gießgeschwindigkeit liegt bei 6 bis16 m/sek.

Die deutsche Veröffentlichung DE 196 81 466 T1 offenbart eine Gießwalzanlage zum Herstellen von metallischem Walzgut, umfassend eine Gießlinie mit einer Kokille zum vertikalen Gießen eines Gießstrangs und mit einer Strangführung, welcher einen Teppich zum Umlenken des Gießstrangs aus der Vertikalen in die Horizontale, eine Richteinrichtung, eine Schere zum Verteilen des Gießstrangs in Brammen und einen Auslaufrollengang aufweist. Parallel zu der Gießlinie umfasst die Gießwalzanlage eine Walzlinie mit einem Einlaufrollgang und einem Steckelwalzwerk zum Walzen der Brammen von Walzgut, einer dem Steckelwalzwerk nachgeschalteten Kühleinrichtung und einem der Kühleinrichtung nachgeschalteten Aufwickeleinrichtung. Zwischen der Gießlinie und der Walzlinie ist eine Querverschiebeeinrichtung angeordnet zum Quertransportieren der Brammen von dem Auslaufrollengang der Strangführung zu dem Einlaufrollengang der Walzlinie. Ein Ofen ist vorgesehen zum Erwärmen der Brammen während des Quertransportes.

Eine derartige Gieß-Walzlinie ist auch aus der europäischen Patentanmeldung EP 2 399 683 A1 bekannt.

Die europäische Patentanmeldung EP 0 625 383 A1 offenbart ebenfalls eine Gieß-Walzanlage mit einer Gießlinie und einer Walzlinie. Die Gießlinie umfasst eine Kokille, eine der Kokille nachgeschaltete Strangführung zum Umlenken des Gießstrangs aus der Vertikalen in Horizontale. Die Walzlinie ist parallel versetzt zu der Gießlinie angeordnet. Die Gießlinie und die Walzlinie sind über eine Querverschiebeeinrichtung über einen Ofen mit einer Querverschiebeeinrichtung miteinander gekoppelt. Im Auslauf des Ofens befindet sich in der Walzlinie ein Steckelwalzwerk.

Schließlich offenbart die europäische Patentanmeldung EP 2 441 538 eine Gießlinie mit einer Strangführungseinrichtung, in welcher eine sogenannte "Softreduction"-Strecke ausgebildet ist zum Abquetschen des Gießstrangs in dem Bereich kurz vor seiner Durcherstarrung.

Der Erfindung liegt die Aufgabe zugrunde, eine Gießwalzanlage und ein Verfahren zur Herstellung von metallischem Walzgut gemäß der im letzten Absatz beschriebenen Art dahingehend weiterzubilden, dass die Wärmeverluste beim Transportieren der Brammen aus der Gießlinie in die Walzlinie weiter reduziert werden.

Diese Aufgabe wird durch die im Patentanspruch 1 beanspruchte Gießwalzanlage gelöst.

Die beanspruchte Ausgestaltung des Ofens hat den Vorteil, dass die Brammen nicht nur während ihres Quertransportes, sondern bereits auf dem Auslaufrollengang der Strangführung und auf dem Einlaufrollgang des Steckelwalzwerkes gegen unerwünschte Abkühlung gesichert werden, weil sich der Ofen auch über diese Bereiche erstreckt. Durch die Anordnung der Öffnungen des Ofens für den Einlauf der Brammen in der Gießlinie und die analoge Anordnung der Öffnung für den Auslauf der Brammen in die Walzlinie in der Walzrichtung können die Breiten der Öffnungen bzw. der Türen in diesen Öffnungen im Wesentlichen auf die Breite der Brammen beschränkt werden. Dies ist im Hinblick auf die Energieverluste bzw. die Energiebilanz des Ofens besonders vorteilhaft im Vergleich zu der Konstruktion von Ofentüren im Stand der Technik, wo die Ofentüren sich über die gesamte Länge einer Bramme erstrecken, weil die Bramme quer in den Ofen eingefahren wird.

Somit dienen beide beanspruchte Maßnahmen zur Reduktion der Temperaturverluste der Bramme und zur Erhöhung des Wirkungsgrades des Ofens.

Der Rollenteppich der Strangführung ist aus einer Mehrzahl von Segmenten gebildet, welche in Gießrichtung hintereinander angeordnet sind. In einem ersten, der Kokille nachgeordneten Segment sind zunächst drei bis sieben Rollenpaare vertikal übereinander angeordnet zum Ausbilden eines vertikalen Führungsbereiches für den Gießstrang. Diesem vertikalen Führungsbereich sind in Gießrichtung fünf bis elf weitere Rollenpaare innerhalb des ersten Segmentes nachgeordnet, welche bogenförmig angeordnet sind zum Ausbilden eines Biegebereichs zum Anbiegen des Gießstrangs aus der Vertikalen in einen Gießradius zwischen 3,5 bis 6,5 m. Nach dem Biegebereich, welcher noch dem ersten Segment zugerechnet wird, folgen zwei bis vier weitere Bogensegmente zum weiteren Führen des Gießstrangs.

Die beanspruchte Gießwalzanlage dient zur Herstellung von Walzgut in Form von Flachstahl mit einer Jahresproduktion von weniger als 700.000 t pro Jahr Kohlenstoffstahl. Die Anlage zeichnet sich aus durch ein kompaktes Anlagenlayout und z. B. aufgrund des Fehlens eines Vorgerüstes und des hohen Wirkungsgrades des Ofens durch geringe Investitions- und Produktionskosten. Sie eignet sich deshalb besonders gut für (neue) Stahlproduzenten in Regionen ohne bisherige eigene Flachstahlerzeugung. Sie dient zum Gießen von Brammen mit Breiten zwischen 700 und 1.700 mm.

Gemäß einem ersten Ausführungsbeispiel der Erfindung ist vorgesehen, dass das Heizgas im Ofen in einer Strömungsrichtung geführt wird, welche der Bewegungsrichtung der Brammen im Ofen entgegenläuft. Dieses Gegenstromprinzip führt ebenfalls zu einer deutlichen Effizienzsteigerung des Ofens, denn die Brammen werden auf diese Weise besser warm gehalten.

Gemäß einer weiteren bevorzugten Ausführungsform weist der Ofen eine weitere Öffnung auf, welche entweder als Auslauf für Brammen dient, welche nicht in die Walzlinie eingebracht werden sollen oder als Einlauf für Brammen fungiert, welche nicht über die Gießlinie der Walzlinie zugeführt werden sollen. Zu diesem Zweck ist der Auslaufrollengang der Strangführung über den Querverschiebebereich des Ofens hinaus durch die besagte weitere Öffnung hindurch nach außerhalb des Ofens in der Gießlinie verlängert.

Die oben genannte Aufgabe wird weiterhin durch ein Verfahren zum Herstellen von metallischem Walzgut gemäß Patentanspruch 13 gelöst. Die Vorteile dieser Lösung entsprechen den oben mit Bezug auf die beanspruchte Gießwalzanlage genannten Vorteilen.

Die Gießwalzanlage ist geplant für Gießgeschwindigkeiten zwischen 1 und 3,5 m/min.

Nach Verlassen des Ofens laufen die Brammen unmittelbar in das Walzgerüst des Steckelwalzwerks ein, werden dort in einem ersten Stich dickenreduziert und werden nachfolgend stromabwärts des Walzgerüstes auf einem dort befindlichen Steckel, d. h. einem dort befindlichen Wickelofen des Steckelwalzwerks aufgewickelt. Zur Erhöhung der Produktionseffizienz wird die Bramme nicht zunächst in einem stromaufwärts des Walzgerüstes des Steckelwalzwerks befindlichen Wickelofen aufgewickelt und zwischengespeichert bevor sie in das Walzgerüst des Steckelwalzwerks einläuft.

Weitere vorteilhafte Ausgestaltungen der beanspruchten Gießwalzanlage und des beanspruchten Verfahrens sind Gegenstand der abhängigen Ansprüche.

Der Erfindung sind drei Figuren beigefügt, wobei
- Figur 1: die beanspruchte Gießwalzanlage in einem Längsschnitt;
- Figur 2: den Ofen mit zugehörigem Einlaufrollgang und zugehörigem Auslaufrollgang in einer Draufsicht; und
- Figur 3: die wesentlichen Komponenten der Gießlinie der beanspruchten Gießwalzanlage
zeigt.

Die Erfindung wird nachfolgend unter Bezugnahme auf die genannten Figuren in Form von Ausführungsbeispielen detailliert beschrieben. In allen Figuren sind gleiche technische Elemente mit gleichen Bezugszeichen bezeichnet.

### Erläuterung verwendeter Begrifflichkeiten:

Der Begriff "Walzrichtung" entspricht dem Begriff "Gießrichtung"; beide Begriffe meinen dieselbe Richtung. Allerdings ist die Walzrichtung gegenüber der Gießrichtung parallel versetzt.

Die Begriffe "Steckel" und "Wickelofen" sind gleichbedeutend.

Die Länge des Ofens meint die Länge in Gieß- oder Walzrichtung. Die Breite des Ofens meint die Erstreckung des Ofens quer zur Gieß- oder Walzrichtung.

Der Auslaufrollgang der Strangführung ist grundsätzlich gleichbedeutend mit dem Einlaufrollgang des Ofens. Beide verlaufen in Gießrichtung. Eine Verlängerung des Auslaufrollgangs der Strangführung, welche sich durch den Ofen hindurch und nach außerhalb des Ofens erstreckt, verläuft ebenfalls in Gießrichtung.

Der Auslaufrollgang des Ofens erstreckt sich in Walzrichtung und ist grundsätzlich gleichbedeutend mit dem Einlaufrollgang des Steckelwalzwerks.

Figur 1 zeigt die beanspruchte Gießwalzanlage in einer Seitenansicht. Die Gießwalzanlage 100 umfasst eine Gießlinie und eine Walzlinie, welche über eine Querverschiebeeinrichtung 130 miteinander verbunden sind. Die Gießlinie umfasst eine Gießbühne 105, eine Kokille 110, eine Strangführung 120, eine Schere 127 und einen Auslaufrollgang der Strangführung 128. Alle genannten Komponenten der Gießlinie sind in Gießrichtung in der genannten Reihenfolge hintereinander angeordnet.

Die Gießbühne umfasst typischerweise einen Drehturm oder Pfannenwagen zum Handhaben der Pfannen zum Sequenzgießen. Es wird ein verdecktes Gießen mit keramischen Bauelementen zwischen Pfanne und Verteiler (Schattenrohr) bzw. zwischen Verteiler und Kokille (Tauchrohr) vorgesehen. Der Verteiler wird typischerweise mit Abdeckpulver und die Kokille mit Gießpulver abgedeckt.

Die Kokille 110 kann entweder aus vier Teilen, zwei Breitseiten und zwei Schmalseiten oder als Rahmenkokille ausgebildet sein. Sie verfügt vorzugsweise über eine integrierte Füllstandsmessung, welche beispielsweise radiometrisch oder mit Wirbelstrom funktioniert. Vorteilhafterweise verfügt die Kokille, insbesondere wenn sie über zwei Schmalseiten verfügt, über eine Schmalseitenverstellung zur Formateinstellung vorzugsweise während des Gießbetriebs. Die Kokille ist vertikal unterhalb der Gießbühne positioniert. Sie kann mit oder ohne Trichter am oberen Kokillenkopf ausgebildet sein. Bei Ausbildung als Trichterkokille beträgt die Bombierung 10 bis 60 mm am oberen Kokillenkopf. Der Austritt der Kokille verläuft vorzugsweise parallel, er kann jedoch im Falle einer Trichterkokille auch eine Restbombierung < 10 mm aufweisen. Die Kokillenwände bzw. Kokillenplatten sind vorzugsweise aus Kupfer oder einer Kupferlegierung mit oder ohne voll- oder teilflächiger verschleißmindernder Beschichtung ausgebildet. Die alternative zur Verwendung einer Trichterkokille ist die Verwendung einer planparallelen Kokille. Die Kokille ist mit einem Exzenter oder hydraulischen Oszillationsantrieb für Oszillationshübe bis zu 360 Hübe pro Minute und Amplituden ≤ ± 5 mm ausgestattet. Die Kokille wird wassergekühlt mit Wassermengen von 1.000 bis 3.000 l/min/je Meter Gießbreite.

Die Strangführung 120 besteht im Wesentlichen aus einem Rollenteppich mit geteilten oder ungeteilten Rollen mit Durchmessern < 250 mm. Die Rollen können als Achsrollen oder als Zapfenrollen vorzugsweise mit Innenkühlung ausgebildet sein. Eine Lagerkühlung ist vor allem vorgesehen bei Mittenlagern.

Die Rollen des Rollenteppichs sind vorzugsweise in Segmenten 121, 122, 123, 124 gruppiert, wie dies in Figur 2 dargestellt ist. Die Segmente bestehen typischerweise jeweils aus einem Oberrahmen und einem Unterrahmen, an welchem jeweils eine Mehrzahl von Rollen drehbar gelagert ist. Der Gießstrang wird, wie in Figur 2 gezeigt, zwischen den gegenüberliegenden Rollen eines Segmentes geführt. Der Oberrahmen und der Unterrahmen mit den jeweils daran drehbar gelagerten Rollen sind mit Hilfe von Hydraulikzylindern 129 relativ zueinander verstellbar bzw. anstellbar. Diese hydraulische Segmentanstellung erfolgt als Schwarz/Weiß-Schaltung auf Spacern bzw. positionsgeregelt mit einer Überwachung der auftretenden Kräfte im Hinblick auf einen minimalen und maximalen zulässigen Kraftwert.

In einem ersten Segment 121, welches der Kokille 110 in Gießrichtung R unmittelbar nachfolgt, sind, wie in Figur 2 gezeigt, zunächst drei bis sieben Rollenpaare vertikal übereinander angeordnet. Die durch die Kokille vorgegebene vertikale Ausrichtung des Gießstrangs wird auf diese Weise zunächst ein Stück weit verlängert. Den besagten Rollen schließt sich innerhalb des ersten Segmentes 121 ein Biegebereich an, welcher sich über 5 bis 11 weitere Rollenpaare erstreckt und den Gießstrang in einen Gießradius kontinuierlich zwischen 3,5 und 6,5 m biegt. In Figur 2 ist dieser Biegebereich zu erkennen an den horizontalen Linien, welche sich von den Rollenpaaren aus nach rechts erstrecken; diese Linien repräsentieren die Änderung des Biegeradius, die sich sukzessive an den einzelnen Rollenpaaren des Biegebereiches ergibt. Die besagte Vorschaltung von drei bis sieben Rollenpaaren in vertikaler Anordnung vor den Biegebereich hat den Vorteil, dass sich im Biegebereich auftretende Kräfte nicht bis in die Kokille 110 übertragen, sondern von den besagten Rollenpaaren in vertikaler Anordnung aufgefangen werden.

An das erste Segment 121 schließen sich in Gießrichtung zwei bis vier weitere Bodensegmente 122, 123, 124 an. Die gestützte Länge der Gießmaschine ist kleiner als 12 m. Innerhalb der Strangführung ist keine nennenswerte Dickenreduktion des Gießstrangs mit Hilfe von Liquid Core Reduction LCR vorgesehen. Änderungen der Dicke des Gießstrangs ergeben sich lediglich aus üblichen Tapereinstellungen in Teilen oder über den gesamten Rollenteppich in Gießrichtung, d. h. aufgrund von üblichen Keileinstellungen der Segmente in Gießrichtung zur Kompensation von natürlich auftretendem Schrumpf des Gießstrangs in Gießrichtung aufgrund seiner Abkühlung. Darüber hinaus kann Dickenreduktion allenfalls noch durch den Einsatz von Softreduction eintreten. Softreduction meint das aktive Zusammenquetschen der oberen und unteren Strangschale im Bereich vor der Durcherstarrung des Gießstrangs, um z. B. Seigerungen zu vermeiden.

Innerhalb der Strangführung 120, im Bereich der Segmente ist vorzugsweise eine geregelte Sekundärkühlung vorgesehen zum Kühlen des Strangs nach seinem Austritt aus der Kokille. Die Kühlung erfolgt typischerweise über Spritzpläne oder bevorzugt über ein Prozessmodell. Im Übergangsbereich von der Kreisbogenführung in die Horizontale weist die Strangführung 120 eine Richteinrichtung 126 auf, welche aus einzelnen ansteuerbaren und zumindest teilweise angetriebenen Rollenpaaren besteht. Die ansteuerbaren Rollenpaare weisen bevorzugt eine Positions- und Kraftüberwachung auf. Die Richteinrichtung 126 kann als drei oder vier Rollenpaareinheit oder alternativ in Segmentbauweise ausgeführt sein. Die Gießdicke des Gießstrangs am Ausgang der Richteinrichtung 126 liegt zwischen 90 mm und 120 mm. Die Bauhöhe der Anlage bewegt sich zwischen 5 und 8 m.

Wie in Figur 1 dargestellt, ist der Strangführung 120 eine Schere 127 nachgeordnet zum Zerteilen des Gießstrangs in Brammen vorgegebener Länge. Die Breite der Brammen liegt bei der beanspruchten Gießwalzanlage zwischen 700 und 1.700 mm.

Der Schere 127 ist in Gießrichtung ein Auslaufrollengang 128 der Strangführung nachgeordnet.

Aus der soeben beschriebenen Gießlinie werden die Brammen mit Hilfe eines Ofens 150, beispielsweise eines Hubherdofens, in eine parallel zur Gießlinie versetzt angeordnete Walzlinie transportiert. Insofern dienen die Schere 127 und der Ofen 125 mit einer darin enthaltenen Querverschiebeeinrichtung 130 zum Endkoppeln von Gieß- und Walzprozess.

Die Walzlinie umfasst einen Auslaufrollengang des Ofens 150, welcher gleichbedeutend ist mit einem Einlaufrollgang 140 in ein Steckelwalzwerk 160. In der Walzlinie ist zwischen dem Ofen 150 und dem Steckelwalzwerk 160 vorzugsweise eine Entzunderungseinrichtung 158 angeordnet. Das Steckelwalzwerk 160 umfasst stromaufwärts und stromabwärts jeweils einen Steckel, d. h. einen Wickelofen zum Zwischenspeichern des Walzgutes zwischen den einzelnen Stichen. Eine vorbestimmte ungradzahlige Anzahl von Stichen wird ausgeführt, um die Dicke der Brammen auf eine gewünschte Enddicke zu reduzieren. Das so entstehende Walzgut in Form von Flachstahl wird nach Durchlaufen des Steckelwalzwerks 160 in einer Kühleinrichtung 170 gekühlt, bevor es entweder als Platte abgelegt oder, wie in Figur 1 gezeigt, mit Hilfe einer Aufwickeleinrichtung 180 zu einem Bund aufgewickelt wird.

Nachfolgend wird unter Bezugnahme auf Figur 3 der erfindungsgemäße Ofen detailliert beschrieben.

Wie in Figur 3 zu erkennen ist, umfasst der erfindungsgemäße Ofen 150 nicht nur den eigentlichen Bereich der Querschiebeeinrichtung 130, welche dazu dient, die Brammen aus der Gießlinie in die Walzlinie quer zu transportieren, sondern auch den vorgelagerten Auslaufrollgang 128 der Strangführung 120 und den nachgelagerten Einlaufrollgang 140 der Walzlinie in das Steckelwalzwerk 160. Beheizt bzw. der Ofenatmosphäre ausgesetzt ist derjenige Teil des Auslaufrollgangs 128 der Strangführung 120, welcher von dem Ofen 150 umspannt ist, auch Einlaufbereich des Ofens genannt, sowie der besagte Bereich der Querverschiebeinrichtung 130 (Hubherdbereich genannt). Das von einer Heizeinrichtung, in Figur 3 nicht gezeigt, bereitgestellte Heizgas für das Innere des Ofens wird über einen Einlass in dem Hubherdbereich in das Innere des Ofens geleitet. Von dort strömt es entgegen der Transportrichtung der Brammen zu einem Auslass, welcher vorzugsweise am Anfang des Ofeneinlaufbereiches quer ab des Einlaufs für die Brammen in den Ofen angeordnet ist, wie dies in Figur 3 gezeigt ist. Auf diese Weise stellt sich ein Gegenstromprinzip zwischen Brammenlauf und Heizgas ein, was vorteilhaft für den Wärmeübergang auf die Brammen ist.

Die Länge X2 der Querverschiebeeinrichtung 130 in Gießrichtung, d. h. entsprechend die Länge des von dem Ofen umschlossenen Teils des Einlaufrollgangs 140 für das Steckelwalzwerk 160 beträgt zwischen 15 und 35 m entsprechend der maximalen Länge der Brammen. Die Länge der Einlaufzone in den Ofen, d. h. der von dem Ofen umschlossene Teil des Auslaufrollgangs 128 der Strangführung 120 steht im Verhältnis zur Länge X2, wobei das Verhältnis X1/X2 < 1,5, vorzugsweise ca. 1 ist. Die Breite Y1 des Ofens 150 quer zur Gießrichtung steht ebenfalls im Verhältnis zur Länge X2 des Ofens 150. Vorzugsweise beträgt das Verhältnis Y1 zu X2 0,2 bis 0,8, vorzugsweise ca. 0,5.

Die besagten Angaben für die Länge X2 und die Verhältnisse X1 zu X2 und Y1 zu X2 sind so gewählt, um einen Walzenwechsel ohne Gießsequenzunterbrechung realisieren zu können.

Der Ofen 150 ist erfindungsgemäß so konstruiert, dass, wie in Figur 3 gezeigt, die Bramme in Gießrichtung stirnseitig frontal über den Auslaufrollengang 128 mit ihrer Schmalseite voran in den Ofen einlaufen kann. Auch das Herausführen der Brammen erfolgt stirnseitig, d. h. mit ihrer Schmalseite voran rückwärts über den Rollgang 140 in Richtung Steckelwalzwerk. Der Auslaufrollgang 128 der Strangführung 120 kann durch den Ofen 150 hindurch und über diesen hinaus in Form eines Auslauf-/Einschubrollgangs 190 für die Brammen verlängert sein, wie dies in Figur 3 dargestellt ist. In diesem Fall ist eine weitere Türe in der Ofenwand im Übergang zu dem besagten Aus-/Einschubrollgang 190 vorzusehen. Aufgrund des stirnseitigen und nicht querseitigen Einlaufs der Brammen in den Ofen können sämtliche Türen des Ofens an den Auslässen und Einlässen für die Brammen in ihrer Breite im Wesentlichen auf die max. Breite der Brammen beschränkt werden. Insbesondere müssen keine Türen bzw. Öffnungen in dem Ofen vorgesehen sein, die ein Einführen und ein Ausführen der Brammen quer zur Gießlinie ermöglichen.

Auf diese Weise können die Temperatur- und Energieverluste des Ofens deutlich reduziert werden.

Sämtliche Rollengänge in dem Ofen 150 können mit einseitig oder zweiseitig gelagerten Rollen mit oder ohne Rollenkühlung ausgeführt sein.

### Bezugszeichenliste

- 100: Gießwalzanlage
- 105: Gießbühne
- 110: Kokille
- 120: Strangführung
- 121: erstes Segment
- 122: zweites Segment
- 123: drittes Segment
- 124: viertes Segment
- 125: Rollenteppich
- 126: Richteinrichtung
- 127: Schere
- 128: Auslaufrollgang der Strangführung
- 129: Hydraulikzylinder
- 130: Querverschiebeeinrichtung
- 140: Einlaufrollgang in das Steckelwalzwerk in der Walzlinie
- 150: Ofen
- 156: Öffnung im Ofen
- 158: Entzunderunseinrichtung
- 160: Steckelwalzwerk
- 162: Wickelofen
- 164: Wickelofen
- 170: Kühleinrichtung
- 180: Aufwickeleinrichtung
- 190: Aus-/Einschubrollgang für Brammen
- 210: Gießstrang

- R: Gießrichtung

- X1: Länge des Ofens in Gießrichtung
- X2: Länge des Querverschiebebereiches in Gießrichtung
- Y1: Breite des Querverschiebebereiches

## Patentansprüche

1. Gießwalzanlage (100) zum Herstellen von metallischem Walzgut, aufweisend:
eine Gießlinie mit einer Kokille (110) zum vertikalen Gießen eines Gießstrangs (210) und mit einer Strangführung (120), welche einen Rollenteppich (125) zum Umlenken des Gießstrangs aus der Vertikalen in die Horizontale, eine Richteinrichtung (126), eine Schere (127) zum Zerteilen des Gießstrangs in Brammen und
einen Auslaufrollgang (128) aufweist,
eine parallel versetzt zu der Gießlinie angeordnete Walzlinie mit einem Einlaufrollgang (140) und mit einem Steckelwalzwerk (160) zum Walzen der Brammen zu dem Walzgut;
eine Querverschiebeeinrichtung (130) zum Quertransportieren der Brammen von dem Auslaufrollgang (128) der Strangführung zu dem Einlaufrollgang (140) der Walzlinie; und
einen Ofen (150) zum Erwärmen der Brammen während des Quertransportes, wobei der Ofen (150) die komplette Querverschiebeeinrichtung (130) sowie zumindest einen Teil des Auslaufrollgangs (128) der Strangführung und zumindest einen Teil des Einlaufrollgangs (140) der Walzlinie mit einschließt, und wobei der Einlauf des Ofens für die Brammen in der Gießlinie und der Auslauf des Ofens für die Brammen in der Walzlinie angeordnet ist, **dadurch gekennzeichnet, dass**
der Rollenteppich (125) der Strangführung aus einer Mehrzahl von Segmenten gebildet ist, welche in Gießrichtung (R) hintereinander angerordnet sind; wobei in einem der Kokille (110) unmittelbar nachfolgenden ersten Segment (121) zunächst 3 bis 7 Rollenpaare vertikal übereinander angeordnet sind zum Ausbilden eines vertikalen Führungsbereichs für den Gießstrang, und nachfolgend weitere 5 bis 11 Rollenpaare innerhalb des ersten Segments bogenförmig angeordnet sind zum Ausbilden eines Biegebereichs zum Anbiegen des Gießstrangs aus der Vertikalen in einen Gießradius zwischen 3,5 bis 6,5m, wobei dem ersten Segment 2 bis 4 Bogensegmente (122, 123, 124) nachgeordnet sind zum Führen des Gießstrangs in dem Gießradius zwischen 3,5 und 6,5m; und
dass die Dicke des Gießstrangs (210) am Ende der Strangführung zwischen 90 mm und 120 mm beträgt.

2. Gießwalzanlage (100) nach Anspruch 1,
**dadurch gekennzeichnet, dass**
der Ofen (150) eine Heizeinrichtung aufweist zum Bereitstellen von Heizgas für das Innere des Ofens, einen Einlass zum Zuführen des Heizgases in das Innere des Ofens entgegen der Transportrichtung der Bramme, wobei der Einlass vorzugsweise am Ende eines Querverschiebebereiches des Ofens angeordnet ist, und einen Auslass zum Abführen des Heizgases aus dem Ofen, wobei der Auslass vorzugsweise am Anfang des Auslaufrollgangs der Strangführung querab des Einlaufs für die Brammen in den Ofen angeordnet ist.

3. Gießwalzanlage (100) nach einem der vorangegangenen Ansprüche,
**dadurch gekennzeichnet, dass**
die Länge (X2) des von dem Ofen umschlossenen Teils des Einlaufrollgangs (140) für das Steckelwalzwerk zwischen 15m und 35m beträgt.

4. Gießwalzanlage (100) nach Anspruch 3,
**dadurch gekennzeichnet, dass**
das Verhältnis von der Länge (X1) des von dem Ofen umschlossenen Teils des Auslaufrollgangs der Strangführung zu der Länge (X2) des Querverschiebebereiches kleiner als 1,5, vorzugsweise ca. 1 ist.

5. Gießwalzanlage (100) nach einem der vorangegangenen Ansprüche,
**dadurch gekennzeichnet, dass**
das Verhältnis von Breite (Y1) des Ofens zur Länge des Querverschiebebereiches (X2) zwischen 0,2 und 0,8; vorzugsweise bei ca. 0,5 liegt.

6. Gießwalzanlage (100) nach einem der vorangegangenen Ansprüche,
**dadurch gekennzeichnet, dass**
der Ofen (150) eine weitere Öffnung (156) aufweist, welche entweder als Auslauf für Brammen dient, welche nicht in die Walzlinie eingebracht werden sollen, oder als Einlauf für Brammen fungiert, welche nicht über die Gießlinie der Walzlinie zugeführt werden sollen; und
der Auslaufrollgang (128) der Strangführung über den Querverschiebebereich hinaus durch die weitere Öffnung (156) hindurch nach außerhalb des Ofens in der Gießlinie verlängert ist.

7. Gießwalzanlage (100) nach einem der vorangegangenen Ansprüche,
**dadurch gekennzeichnet, dass**
der Ofen (150) als Hubherdofen ausgebildet ist.

8. Gießwalzanlage (100) nach einem der vorangegangenen Ansprüche,
**dadurch gekennzeichnet, dass**
die Breitseitenwände der Kokille (110) am Ausgang der Kokille parallel verlaufend ausgebildet sind.

9. Gießwalzanlage (100) nach einem der vorangegangenen Ansprüche,
**dadurch gekennzeichnet, dass**
die Strangführung (120) vor dem Bereich der Durcherstarrung des Gießstrangs einen Softreduktionbereich aufweist.

10. Gießwalzanlage (100) nach einem der vorangegangenen Ansprüche,
**gekennzeichnet durch**
eine dem Steckelwalzwerk (160) in Gießrichtung (R) nachgeschaltete Kühleinrichtung (170) zum Kühlen des Walzgutes; und
beispielsweise eine der Kühleinrichtung in Gießrichtung nachgeschaltete Aufwickeleinrichtung (180) zum Aufwickeln des gekühlten Walzgutes.

11. Gießwalzanlage nach einem der vorangegangenen Ansprüche,
**dadurch gekennzeichnet,**
**dass** die gestützte Länge der Gießwalzanlage, gemessen vom Gießspiegel bis zum Beginn des Auslaufs der Strangführung, kleiner gleich 12 m beträgt.

12. Gießwalzanlage nach einem der vorangegangenen Ansprüche,
**dadurch gekennzeichnet**,
das die Bauhöhe der Gieß-Walzanlage zwischen 5 und 8 m beträgt.

13. Verfahren zum Herstellen von metallischem Walzgut, aufweisend folgende Schritte:
In einer Gießlinie:
Vertikales Gießen eines Gießstrangs (210);
Umlenken des Gießstrangs aus der Vertikalen in die Horizontale;
Zerteilen des Gießstrangs in Brammen;
Quertransportieren der Brammen aus der Gießlinie in eine parallel versetzt angeordnete Walzlinie, wobei die Brammen in einem Ofen erwärmt oder zumindest warmgehalten werden;
in der Walzlinie:
Walzen und Dickenreduzieren der Brammen zu Walzgut;
**dadurch gekennzeichnet, dass**
das Umlenken des Gießstrangs aus der Vertikalen in die Horizontale in einer Strangführung (120) mit einem Rollenteppich (125) erfolgt, wobei
der Rollenteppich (125) der Strangführung aus einer Mehrzahl von Segmenten gebildet ist, welche in Gießrichtung (R) hintereinander angerordnet sind;
wobei in einem der Kokille (110) unmittelbar nachfolgenden ersten Segment (121) zunächst 3 bis 7 Rollenpaare vertikal übereinander angeordnet sind zum Ausbilden eines vertikalen Führungsbereichs für den Gießstrang, und nachfolgend weitere 5 bis 11 Rollenpaare innerhalb des ersten Segments bogenförmig angeordnet sind zum Ausbilden eines Biegebereichs zum Anbiegen des Gießstrangs aus der Vertikalen in einen Gießradius zwischen 3,5 bis 6,5m; wobei dem ersten Segment 2 bis 4 Bogensegmente (122, 123, 124) nachgeordnet sind zum Führen des Gießstrangs in dem Gießradius zwischen 3,5 und 6,5m und wobei die Dicke des Gießstrangs (210) am Ende der Strangführung zwischen 90 mm und 120 mm beträgt;
das Walzen und Dickenreduzieren der Brammen zu Walzgut in einem Steckelwalzwerk erfolgt; und
die Brammen stirnseitig in Gießrichtung in den Ofen einlaufen und rückwärts stirnseitig in Walzrichtung aus dem Ofen auslaufen.

14. Verfahren nach Anspruch 13,
**dadurch gekennzeichnet, dass**
die Gießgeschwindigkeit zwischen 1 und 3,5 m/min beträgt.

15. Verfahren nach Anspruch 13 oder 14,
**dadurch gekennzeichnet, dass**
die Brammen im Innern des Ofens (150) unmittelbar nach ihrem Eintritt in den Ofen, während ihres Quertransports und vorzugsweise auch noch während ihres nachfolgenden Transports in Walzrichtung mit einem Heizgas beaufschlagt werden, welches entgegen der jeweiligen Transportrichtung der Brammen strömt.

16. Verfahren nach einem der Ansprüche 13 bis 15,
**dadurch gekennzeichnet, dass**
die Brammen nach Verlassen des Ofens unmittelbar in das Walzgerüst des Steckelwalzwerks einlaufen, dort in einem ersten Stich dickenreduziert werden und nachfolgend auf dem stromabwärts des Walzgerüstes befindlichen Steckel des Steckelwalzwerks aufgewickelt werden.

17. Verfahren nach Anspruch 16,
**dadurch gekennzeichnet, dass**
die Brammen in dem Steckelwalzwerk mit mindestens 3 Stichen auf ihre vorgegebene Enddicke gewalzt werden, bevor sie als Walzgut in Form von Flachstahl gekühlt und beispielsweise aufgewickelt werden.

18. Verfahren nach einem der Ansprüche 13 bis 17,
**dadurch gekennzeichnet, dass**
es sich bei dem Material, aus welchem der Gießstrang, die Brammen und das Walzgut gefertigt sind, um Kohlenstoffstahl handelt.

## Claims

1. Casting-and-rolling plant (100) for producing metallic rolled material, comprising:
a casting line with a mould (110) for vertical casting of a cast strip (210) and with a strip guide (120), which comprises a roller carpet (125) for deflecting the cast strip from the vertical into the horizontal, a straightening device (126), shears (127) for dividing the cast strip into slabs and an outlet roller path (128),
a rolling line, which is arranged parallel and offset with respect to the casting line, with an inlet roller path (140) and with a Steckel rolling mill (160) for rolling the slabs to form the rolled material;
a transverse displacing device (130) for transverse transport of the slabs from the outlet roller path (128) of the strip guide to the inlet roller path (140) of the rolling line; and
a furnace (150) for heating the slabs during the transverse transport, wherein the furnace (150) encloses the complete transverse displacing device (130), at least a part of the outlet roller path (128) of the strip guide and at least a part of the inlet roller path (140) of the rolling line and wherein the inlet of the furnace for the slabs is arranged in the casting line and the outlet of the furnace for the slabs is arranged in the rolling line,
**characterised in that**
the roller carpet (125) of the strip guide is formed from a plurality of segments arranged in succession in casting direction (R); wherein in a first segment (121) directly following the mould (110) initially three to seven roller pairs are arranged vertically one above the other for forming a vertical guide region for the cast strip and subsequently a further five to eleven roller pairs are arranged in curved format within the first segment for forming a bending region for bending the cast strip from the vertical at a casting radius of between 3.5 to 6.5 metres; and wherein two to four curved segments (122, 123, 124) for guidance of the cast strip at the casting radius between 3.5 and 6.5 metres are arranged downstream of the first segment; and
the thickness of the cast strip (120) at the end of the strip guide is between 90 millimetres and 120 millimetres.

2. Casting-and-rolling plant (100) according to claim 1, **characterised in that** the furnace (150) comprises a heating device for providing hot gas for the interior of the furnace, an inlet for the feed of the hot gas into the interior of the furnace against the transport direction of the slab, wherein the inlet is preferably arranged at an end of a transverse displacement region of the furnace, and an outlet for discharge of the hot gas from the furnace, wherein the outlet is preferably arranged at the start of the outlet roller path of the strip guide to one side of the inlet for the slabs into the furnace.

3. Casting-and-rolling plant (100) according to one of the preceding claims, **characterised in that** the length (X2) of the part, which is surrounded by the furnace, of the inlet roller path (140) for the Steckel rolling mill is between 15 metres and 35 metres.

4. Casting-and-rolling plant (100) according to claim 3, **characterised in that** the ratio of the length (X1) of the part, which is surrounded by the furnace, of the outlet roller path of the strip guide to the length (X2) of the transverse displacement region is less than 1.5, preferably approximately 1.

5. Casting-and-rolling plant (100) according to any one of the preceding claims, **characterised in that** the ratio of width (Y1) of the furnace to the length of the transverse displacement region (X2) lies between 0.2 and 0.8, preferably at approximately 0.5.

6. Casting-and-rolling plant (100) according to any one of the preceding claims, **characterised in that** the furnace (150) has a further opening (156), which either serves as an outlet for slabs which are not to be introduced into the rolling line or functions as an inlet for slabs which are not to be fed by way of the casting line to the rolling line, and the outlet roller path (1128) of the strip guide is extended in the casting line beyond the transverse displacement region out through the further opening (156) to outside the furnace.

7. Casting-and-rolling plant (100) according to any one of the preceding claims, **characterised in that** the furnace (150) is formed as walking open-hearth furnace.

8. Casting-and-rolling plant (100) according to any one of the preceding claims, **characterised in that** the wide side walls of the mould (110) are formed to extend parallelly at the outlet of the mould.

9. Casting-and-rolling plant (100) according to any one of the preceding claims, **characterised in that** the strip guide (120) has a soft reduction region ahead of the region of hardening-through of the cast strip.

10. Casting-and-rolling plant (100) according to any one of the preceding claims, **characterised by** a cooling device (170), which is downstream of the Steckel rolling mill (160) in casting direction (R), for cooling the rolled material and, for example, a coiling device (180), which is downstream of the cooling device in casting direction, for coiling the cooled rolled material.

11. Casting-and-rolling plant according to any one of the preceding claims, **characterised in that** the supported length of the casting-and-rolling plant as measured from the casting meniscus to the start of the outlet of the strip guide is less than or equal to 12 metres.

12. Casting-and-rolling plant according to any one of the preceding claims, **characterised in that** the constructional height of the casting-and-rolling plant is between 5 and 8 metres.

13. Method of producing metallic rolled material, comprising the following steps:
in a casting line:
vertical casting of a cast strip (210);
deflecting the cast strip from the vertical into the horizontal; and
dividing the cast strip into slabs;
transversely transporting the slabs from the casting line to a rolling line arranged to be parallelly offset, wherein the slabs are heated or at least kept warm in a furnace; and
in the rolling line:
rolling and reducing the thickness of the slabs in a Steckel rolling mill to form rolled material;
**characterised in that**
the deflection of the casting strip from the vertical into the horizontal takes place in a strip guide (12) with a roller carpet (125), wherein
the roller carpet (125) of the strip guide is formed from a plurality of segments arranged in succession in casting direction (R); wherein in a first segment (121) directly following the mould (110) initially three to seven roller pairs are arranged vertically one above the other for forming a vertical guide region for the cast strip and subsequently a further five to eleven roller pairs are arranged in curved format within the first segment for forming a bending region for bending the cast strip from the vertical at a casting radius of between 3.5 to 6.5 metres; and wherein two to four curved segments (122, 123, 124) for guidance of the cast strip at the casting radius between 3.5 and 6.5 metres are arranged downstream of the first segment and wherein the thickness of the casting strip (210) at the end of the strip guide lies between 90 millimetres and 120 millimetres;
the rolling and thickness reduction of the slabs to form rolled material is carried out in a Steckel rolling mill; and
the slabs at the end in casting direction enter the furnace and rearwardly at the end in rolling direction exit the furnace.

14. Method according to claim 13, **characterised in that** the casting speed is between 1 and 3.5 metres per minute.

15. Method according to claim 13 or 14, **characterised in that** the slabs in the interior of the furnace (150) directly after entry thereof into the furnace, during their transverse transport and preferably also during their subsequent transport in rolling direction are acted on by a hot gas which flows against the respective transport direction of the slabs.

16. Method according to any one of claims 13 to 15, **characterised in that** the slabs after leaving the furnace directly enter the roll stand of the Steckel rolling mill, are reduced in thickness there in a first pass and subsequently are wound up on the Steckel, which is downstream of the roll stand, of the Steckel rolling mill.

17. Method according to claim 16, **characterised in that** the slabs are rolled in the Steckel rolling mill to their predetermined final thickness by at least three passes before they are cooled as rolled material in the form of flat steel and, for example, coiled.

18. Method according to any one of claims 13 to 17, **characterised in that** the material from which the cast strip, slabs and rolled material are produced is carbon steel.

## Revendications

1. Installation de coulée-laminage (100) destinée à la fabrication d'un produit de laminage métallique, présentant :
une ligne de coulée qui comprend une lingotière (110) pour la coulée verticale d'une barre de coulée (210) et qui comprend un guidage de barre (120) qui présente un tapis de rouleaux (125) destiné à la déviation de la barre de coulée depuis la verticale jusqu'à l'horizontale, un mécanisme de dressage (126), une cisaille (127) destinée au découpage de la barre de coulée en brames et un train de rouleaux de sortie (128) ;
une ligne de laminage disposée en décalage parallèlement à la ligne de coulée, qui comprend un train de rouleaux d'entrée (140) et qui comprend un laminoir de type Steckel (160) destiné au laminage des brames afin d'obtenir le produit de laminage ;
un mécanisme de déplacement (130) dans la direction transversale pour le transport des brames dans la direction transversale à partir du train de rouleaux de sortie (128) du guidage de barre jusqu'au train de rouleaux d'entrée (140) de la ligne de laminage ; et
un four (150) destiné au chauffage des brames au cours du transport dans la direction transversale; dans lequel le four (150) englobe le mécanisme complet (130) de déplacement dans la direction transversale ainsi qu'au moins une partie du train de rouleaux de sortie (128) du guidage de barre et au moins une partie du train de rouleaux d'entrée (140) de la ligne de laminage ; et dans lequel l'entrée du four pour les brames est disposée dans la ligne de coulée et la sortie du four pour les brames est disposée dans la ligne de laminage ;
**caractérisée**
**en ce que** le tapis de rouleaux (125) du guidage de barre est réalisé à partir d'un certain nombre de segments qui sont disposés les uns derrière les autres dans la direction de coulée (R) ; dans lequel, dans un premier segment (121) qui fait directement suite à la lingotière (110) sont disposées d'abord de 3 à 7 paires de rouleaux les unes par-dessus les autres dans la direction verticale pour la mise en place d'une zone de guidage vertical pour la barre de coulée, et ensuite de 5 à 11 paires de rouleaux supplémentaires sont disposées au sein du premier segment, en formant un arc de cercle, pour la mise en place d'une zone de flexion destinée au cintrage de la barre de coulée à partir de la verticale en formant un rayon de coulée entre 3,5 et 6,5 m ; dans lequel de 2 à 4 segments courbes (122, 123, 124) sont disposés à la suite du premier segment à des fins de guidage de la barre de coulée conformément au rayon de coulée entre 3,5 et 6,5 m ; et
**en ce que** l'épaisseur de la barre de coulée (210) se situe, à la fin du guidage de barre, entre 90 mm et 120 mm.

2. Installation de coulée-laminage (100) selon la revendication 1, **caractérisée en ce que** le four (150) présente un mécanisme de chauffage pour la mise à disposition d'un gaz de chauffage pour l'intérieur du four, une entrée pour l'admission du gaz de chauffage à l'intérieur du four dans la direction opposée à la direction de transport de la brame, l'entrée étant de préférence disposée à la fin d'une zone de déplacement du four dans la direction transversale, et une sortie pour l'évacuation du gaz de chauffage à partir du four, la sortie étant disposée de préférence au début du train de rouleaux de sortie du guidage de barre dans la direction transversale par rapport à l'entrée pour les brames dans le four.

3. Installation de coulée-laminage (100) selon l'une quelconque des revendications précédentes, **caractérisée en ce que** la longueur (X2) de la partie du train de rouleaux d'entrée (140) pour le laminoir de type Steckel, englobée par le four, se situe entre 15 m et 35 m.

4. Installation de coulée-laminage (100) selon la revendication 3, **caractérisée en ce que** le rapport de la longueur (X1) de la partie du train de rouleaux de sortie du guidage de barre, englobée par le four, à la longueur (X2) de la zone de déplacement dans la direction transversale est inférieur à 1,5 ; de préférence s'élève à environ 1.

5. Installation de coulée-laminage (100) selon l'une quelconque des revendications précédentes, **caractérisée en ce que** le rapport de la largeur (Y1) du four à la longueur de la zone de déplacement (X2) dans la direction transversale se situe entre 0,2 et 0,8 ; de préférence s'élève à environ 0,5.

6. Installation de coulée-laminage (100) selon l'une quelconque des revendications précédentes, **caractérisée en ce que** le four (150) présente une ouverture supplémentaire (156) qui, soit sert de sortie pour des brames qui ne doivent pas être incorporées dans la ligne de coulée, soit fait office d'entrée pour des brames qui ne doivent pas être acheminées à la ligne de laminage en passant par la ligne de coulée ; et le train de rouleaux de sortie (128) du guidage de barre est prolongé au-delà de la zone de déplacement dans la direction transversale à travers l'ouverture supplémentaire (156) vers l'extérieur du four dans la ligne de coulée.

7. Installation de coulée-laminage (100) selon l'une quelconque des revendications précédentes, **caractérisée en ce que** le four (550) est réalisé sous la forme d'un four du type à longerons mobiles.

8. Installation de coulée-laminage (100) selon l'une quelconque des revendications précédentes, **caractérisée en ce que** les parois des grands côtés de la lingotière (110) à la sortie de la lingotière sont réalisées pour s'étendre en parallèle.

9. Installation de coulée-laminage (100) selon l'une quelconque des revendications précédentes, **caractérisée en ce que** le guidage de barre (120), avant la zone de solidification complète de la barre de coulée, présente une zone de réduction douce.

10. Installation de coulée-laminage (100) selon l'une quelconque des revendications précédentes, **caractérisée par** un mécanisme de refroidissement (170) qui est destiné au refroidissement du produit de laminage, monté à la suite du laminoir de type Steckel (160) dans la direction de coulée (R) ; et par exemple par un mécanisme d'enroulement (180) qui est destiné à l'enroulement du produit de laminage refroidi, monté à la suite du mécanisme de refroidissement dans la direction de coulée.

11. Installation de coulée-laminage selon l'une quelconque des revendications précédentes, **caractérisée en ce que** la longueur métallurgique de l'installation de coulée-laminage, mesurée à partir de la surface du bain jusqu'au début de la sortie du guidage de barre, est inférieure à 12 m.

12. Installation de coulée-laminage selon l'une quelconque des revendications précédentes, **caractérisée en ce que** la hauteur d'encombrement de l'installation de coulée-laminage se situe entre 5 et 8 m.

13. Procédé pour la fabrication d'un produit de laminage métallique, présentant les étapes suivantes dans lesquelles :
dans une ligne de coulée :
on procède à une coulée verticale d'une barre de coulée (210) ;
on soumet la barre de coulée à une déviation à partir de la verticale jusqu'à l'horizontale ;
on découpe la barre de coulée en brames ;
on soumet les brames à un transport dans la direction transversale à partir de la ligne de coulée jusque dans une ligne de laminage disposée parallèlement en décalage ; dans lequel les brames sont chauffées dans un four ou sont au minimum maintenues chaudes ;
dans la ligne de laminage :
on soumet les brames à un laminage et à une réduction de l'épaisseur afin d'obtenir un produit de laminage ;
**caractérisé**
**en ce que** la déviation de la barre de coulée à partir de la verticale jusqu'à l'horizontale a lieu dans un guidage de barre (120) qui comprend un tapis de rouleaux (125) ; dans lequel
le tapis de rouleaux (125) du guidage de barre est réalisé à partir d'un certain nombre de segments qui sont disposés les uns derrière les autres dans la direction de coulée (R) ; dans lequel, dans un premier segment (121) qui fait directement suite à la lingotière (110) sont disposées d'abord de 3 à 7 paires de rouleaux les unes par-dessus les autres dans la direction verticale pour la mise en place d'une zone de guidage vertical pour la barre de coulée, et ensuite de 5 à 11 paires de rouleaux supplémentaires sont disposées au sein du premier segment, en formant un arc de cercle, pour la mise en place d'une zone de flexion destinée au cintrage de la barre de coulée à partir de la verticale en formant un rayon de coulée entre 3,5 et 6,5 m ; dans lequel de 2 à 4 segments courbes (122, 123, 124) sont disposés à la suite du premier segment à des fins de guidage de la barre de coulée conformément au rayon de coulée entre 3,5 et 6,5 m ; et dans lequel l'épaisseur de la barre de coulée (210) se situe, à la fin du guidage de barre, entre 90 mm et 120 mm ;
le laminage et la réduction de l'épaisseur des brames afin d'obtenir le produit de laminage ont lieu dans un laminoir de type Steckel ; et
les brames pénètrent dans le four en position frontale dans la direction de coulée et quittent le four vers l'arrière en position frontale dans la direction de laminage.

14. Procédé selon la revendication 13, **caractérisé en ce que** la vitesse de coulée se situe entre 1 et 3,5 m/min.

15. Procédé selon la revendication 13 ou 14, **caractérisé en ce que** les brames sont sollicitées avec un gaz de chauffage à l'intérieur du four (150) directement après leur entrée dans le four, au cours de leur transport dans la direction transversale et de préférence également au cours de leur transport ultérieur dans la direction de laminage, le gaz en question s'écoulant à l'encontre de la direction de transport respective des brames.

16. Procédé selon l'une quelconque des revendications 13 à 15, **caractérisé en ce que** les brames, après avoir quitté le four, pénètrent directement dans la cage de laminoir du laminoir de type Steckel, y sont soumises, au cours d'une première passe, à une réduction de l'épaisseur, et viennent ensuite s'enrouler sur la bobine du laminoir de type Steckel, qui se trouve en aval par rapport à la cage de laminoir.

17. Procédé selon la revendication 16, **caractérisé en ce que** les brames sont soumises à un laminage dans le laminoir de type Steckel, par l'intermédiaire d'au moins 3 passes, afin d'obtenir leur épaisseur finale prédéfinie, avant d'être refroidies, à titre de produit de laminage sous la forme d'acier plat, et par exemple avant d'être enroulées.

18. Procédé selon l'une quelconque des revendications 13 à 17, **caractérisé en ce que**, en ce qui concerne la matière à partir duquel sont fabriqués la barre de coulée, les brames et le produit de laminage, il s'agit d'acier au carbone.
